# DEMANDE DE BREVET EUROPEEN

(11) **EP 2 093 353 A1**
(43) Date de publication de la demande: **26.08.2009**
(21) Numéro de dépôt: 09152092.4
(22) Date de dépôt: 04.02.2009
(51) Int. Cl.: E04H 15/50

(54) **Mécanisme de déploiement d'une armature, notamment d'une armature de tente, et de maintien de cette armature en position déployée**

(30) Priorité: 19.02.2008 FR 0800868
(71) Demandeur: LP Tent, 38540 Grenay (FR)
(72) Inventeur: Robba, Carlo, 69720 St Laurent de Mure (FR)
(74) Mandataire: Jeannet, Olivier

(57) **Abrégé**

Ce mécanisme (1) comprend un manchon (5) destiné à être immobilisé par rapport à un poteau (2) par enclenchement d'un doigt de verrouillage (22) dans un trou de verrouillage correspondant.

Selon l'invention, le mécanisme (1) comprend :
- un coulisseau associé à un ressort, mobile entre une position normale de blocage, dans laquelle il maintient le doigt de verrouillage (22) dans une position de déverrouillage, et une position de déblocage, dans laquelle il libère ce doigt (22), lui permettant de venir dans sa position de verrouillage ;
- des moyens (13, 27) de manoeuvre automatique du coulisseau de ladite position de blocage à ladite position de déblocage lorsque le manchon (5) approche de sa position de position de verrouillage, et
- des moyens (21, 23) de déverrouillage du manchon (5), permettant d'amener le doigt (22) dans ladite position de déverrouillage de ce doigt et permettant le retour automatique du coulisseau en position de blocage.

## Description

La présente invention concerne un mécanisme de déploiement d'une armature, notamment d'une armature de tente, et de maintien de cette armature en position déployée.

Ainsi que le montrent les figures 1 et 2, une armature de tente 1A connue comprend des poteaux 2A et des ciseaux 3A reliant deux poteaux 2A adjacents. L'armature 1A peut notamment comprendre quatre poteaux 2A disposés en carré et quatre ciseaux 3A. Les extrémités supérieures des branches de chaque ciseau 3A sont reliées de manière pivotante à des pièces 4A fixées aux extrémités supérieures des poteaux 2A, et les extrémités inférieures de ces branches sont reliées de manière pivotante à des manchons 5A coulissant le long des poteaux 2A. Le déploiement de la tente s'opère en faisant coulisser les manchons 5A le long des poteaux 2A, depuis une position de pliage de l'armature 1A, dans laquelle ces manchons 5A se situent en bas des poteaux 2A, vers une position de dépliage de cette armature, dans laquelle les manchons 5A sont verrouillés dans une position supérieure (cf. figure 2). Les poteaux 2A ont notamment une structure télescopique.

Sur les armatures 1A connues, les manchons 5A sont maintenus en place par divers moyens, notamment par enclenchement de doigts coulissants dans des trous correspondants.

Ces armatures de tente ont pour inconvénient de nécessiter des efforts substantiels pour leur déploiement. En effet, l'amenée d'un manchon 5A en position supérieure de verrouillage requiert l'emploi des deux mains d'un utilisateur, une main maintenant la partie supérieure du poteau 2A ou de la pièce 4A et l'autre main poussant le manchon 5A vers le haut. De plus, l'effort nécessaire pour verrouiller un manchon 5A est important compte tenu de la résistance générée par la mise en tension de la toile de tente sur la dernière partie de la course de ce manchon, et du fait que la toile, tendue le long du poteau, gêne la progression du manchon à l'approche de la position de verrouillage de ce manchon.

La présente invention vise à remédier à ces inconvénients essentiels.

Les documents WO 2007064112, G B 2 398 346 ou US 6,508,262 décrivent des mécanismes de déploiement d'une armature de tente et de maintien de cette armature en position déployée, à actionnements manuels, qui ne permettent pas de remédier aux inconvénients mentionnés plus haut.

Le mécanisme concerné par l'invention s'applique à une armature comprenant au moins un poteau et un manchon coulissant le long de ce poteau, ce manchon étant destiné à être immobilisé par rapport au poteau dans une position de verrouillage par enclenchement d'un doigt de verrouillage dans un trou de verrouillage correspondant.

Selon l'invention, le mécanisme comprend :
- un coulisseau associé à un ressort, mobile entre une position normale de blocage, dans laquelle il maintient le doigt de verrouillage dans une position de déverrouillage, et une position de déblocage, dans laquelle il libère ce doigt, lui permettant de venir dans sa position de verrouillage ;
- des moyens de manoeuvre automatique du coulisseau de ladite position de blocage à ladite position de déblocage lorsque le manchon approche de sa position de position de verrouillage, et
- des moyens de déverrouillage du manchon, permettant d'amener le doigt dans ladite position de déverrouillage de ce doigt et permettant le retour automatique du coulisseau en position de blocage.
   Le coulisseau est donc normalement dans ladite position de blocage au long de la course de déplacement du manchon le long du poteau, maintenant le doigt de blocage dans ladite position de déverrouillage de ce doigt ; lorsque le manchon approche de sa position de verrouillage, le coulisseau est amené automatiquement en position de déblocage par lesdits moyens de manoeuvre, libérant le doigt ; le doigt peut ainsi venir dans sa position de verrouillage, en coopération avec le trou de verrouillage, lorsque le manchon est en position de verrouillage ; lors du repliage de l'armature, les moyens de déverrouillage du manchon sont actionnés pour ramener le doigt dans ladite position de déverrouillage et permettre le retour automatique du coulisseau en position de blocage, libérant ainsi le manchon.
   Le mécanisme selon l'invention permet de réaliser un verrouillage automatique du manchon en position de verrouillage, ne nécessitant pas l'emploi des deux mains d'un utilisateur et pouvant donc être réalisé plus facilement qu'avec un mécanisme selon la technique antérieure.
   Selon une forme de réalisation simple de l'invention, le coulisseau est mobile selon une direction parallèle à la direction de coulissement du manchon le long de ce poteau.
   De préférence, lesdits moyens de manoeuvre comprennent un ergot solidaire du coulisseau et une paroi rencontrant cet ergot lorsque le manchon approche de sa position de verrouillage.
   De préférence, les moyens de déverrouillage du manchon comprennent un levier relié au doigt de verrouillage, et un ressort agissant sur ce levier, le ressort sollicitant le levier de telle sorte qu'il tende à amener le doigt vers la position de verrouillage de ce doigt, et le levier pouvant être actionné pour, à l'encontre de la force élastique de ce ressort, ramener ce doigt dans ladite position de déverrouillage du doigt.
   De préférence,
   - le coulisseau et le doigt de verrouillage sont montés sur le manchon, ce coulisseau venant, dans ladite position de blocage, recouvrir l'extrémité du doigt destinée à être engagée dans le trou de verrouillage ;
   - le coulisseau comprend ledit ergot, faisant saillie latéralement du manchon, et
   - le poteau comprend la paroi d'actionnement de cet ergot, que l'ergot vient rencontrer lorsque le manchon approche de ladite position de verrouillage.
      Selon une forme de réalisation préférée de l'invention, dans ce cas,
      - le manchon forme une cage propre à recevoir le coulisseau et le ressort d'actionnement de ce coulisseau ;
      - ledit ergot est formé par une broche pouvant être chassée au travers d'un trou que comprend le coulisseau et être engagée au travers d'une lumière aménagée latéralement dans une paroi de la cage, cette broche ayant une longueur telle qu'elle fait saillie au delà de cette cage ;
      - la cage est prolongée par un canon supérieur recevant le doigt de verrouillage ; et
      - ledit levier est monté pivotant sur la cage, le ressort associé à ce levier prenant appui contre la cage, d'une part, et contre le levier, d'autre part.
      De préférence, ladite armature comporte une toile et le poteau comprend un bossage faisant saillie radialement sur son côté le long duquel s'étend cette toile, ce bossage permettant d'écarter la toile par rapport au manchon lorsque la toile est tendue, c'est-à-dire lorsque le manchon arrive à proximité de sa position de verrouillage.
      Cette toile n'interfère ainsi pas avec le manchon à l'approche de ladite position de verrouillage.
      Dans la forme de réalisation préférée de l'invention décrite plus haut, le poteau comporte un manchon supérieur formant ledit bossage et formant également ladite paroi d'actionnement du coulisseau.
      L'invention sera bien comprise, et d'autres caractéristiques et avantages de celle-ci apparaîtront, en référence au dessin schématique annexé, représentant, à titre d'exemple non limitatif, une forme de réalisation préférée du mécanisme qu'elle concerne.
      La figure 3 est une vue en perspective éclatée d'un manchon et de différentes pièces qu'il comprend ;
      la figure 4 est une vue de côté de ce manchon et de ces pièces, le manchon étant engagé sur le poteau et étant dans une position de déverrouillage ;
      la figure 5 est une vue similaire à la figure 4, en coupe longitudinale passant par l'axe du poteau ;
      la figure 6 est une vue similaire à la figure 4 du manchon en position de verrouillage sur le poteau ;
      la figure 7 est une vue similaire à la figure 6, en coupe longitudinale passant par l'axe du poteau, et
      la figure 8 est une vue en coupe selon la ligne VIII-VIII de la figure 7.
      Les figures 6 à 8 représentent un mécanisme 1 de déploiement d'une armature de tente, et de maintien de cette armature en position déployée. L'armature est du type de celle décrite en référence aux figures 1 à 3, ces figures montrant la partie supérieure de l'un des poteaux 2, le manchon 5 coulissant sur ce poteau 2 et la toile de tente 100 tendue sur cette armature.
      Le mécanisme 1 comprend une pièce 10 fixée sur le poteau 2 et un ensemble de pièces monté sur le manchon 5.
      Comme le montrent les figures, particulièrement la figure 8, ladite pièce 10 comprend une partie 11 formant manchon, pouvant être engagée de manière ajustée sur le poteau 2, et une partie 12 formant un bossage qui fait saillie radialement sur le côté du poteau 2 le long duquel s'étend la toile 100.
      La partie 11 forme, du côté opposé à la partie 12, deux ailes 13 constituant des butées pour des ergots que comprend le manchon 5. Ces ailes 13 permettent, ainsi que le montre la comparaison des figures 4 et 5, d'une part, et 6 et 7, d'autre part, de déplacer ces ergots dans une lumière que comprend également ce manchon 5.
      Il apparaît également sur les figures 6 et 7 que, grâce à la partie 12 formant un bossage, la pièce 10 permet d'écarter la toile 100 du poteau 2 au niveau de la zone de verrouillage du manchon 5 sur le poteau 2. Cette toile 100 n'interfère donc pas avec le coulissement du manchon 5 le long du poteau 2 lorsque ce manchon se situe à l'approche de cette zone de verrouillage et dans cette dernière.
      En référence aux figures 3 à 4, il apparaît que le manchon 5 comprend, outre des chapes inférieures de montage des ciseaux (non représentés), une cage 15 et un canon 16, et qu'il comporte un coulisseau 20 associé à un ressort 21, et un doigt de verrouillage 22 relié à un levier 23 associé à un ressort 24.
      La cage 15 comprend, sur chaque côté latéral, deux lumières 25 et forme intérieurement une paroi solidaire d'un pion 26 (cf. figure 4) sur lequel l'extrémité inférieure du ressort 21 peut être engagée.
      Le coulisseau 20 comprend deux ergots inférieurs destinés à être engagés et à coulisser dans les lumières 25 inférieures et un trou au travers duquel une broche 27 est destinée à être chassée, cette broche 27 traversant également les lumières 25 supérieures et dépassant de celles-ci, de sorte que ses extrémités constituent les ergots précités.
      Le ressort 21 est un ressort hélicoïdal et est interposé entre la paroi de la cage 15 comportant le pion 26 et le coulisseau 20.
      Le doigt de verrouillage 22 est engagé dans le canon 16. Il est relié au levier 23 par une broche 28.
      Le levier 23 est monté pivotant sur la cage 15, par engagement d'une broche 29 au travers de trous respectifs que comprennent cette cage et ce levier.
      Le ressort 24 est un ressort à lame qui prend appui contre des parois que forme la cage 15, d'une part, et contre la partie du levier 23 opposée au doigt de verrouillage 22 par rapport à la broche 29.
      Le montage des différentes pièces précitées est réalisé en positionnant le ressort 21 et le coulisseau 20 dans leurs emplacements respectifs de la cage 15, en chassant la broche 27 au travers du trou du coulisseau 20, en reliant le doigt 22 au levier 23, puis, le ressort 24 étant en place dans ce levier, en positionnant le levier 23 sur la cage 15 et en chassant la broche 29 au travers des trous respectifs de la cage 15 et du levier 23.
      En pratique, les pièces précitées sont, lorsque le manchon 5 n'est pas verrouillé au poteau 2, dans les positions montrées sur les figures 4 et 5, à savoir que :
      - le coulisseau 20 est alors dans une position normale de blocage, dans laquelle il recouvre l'extrémité du doigt 22 destiné à venir en engagement dans un trou de verrouillage correspondant aménagé dans le poteau 2 ;
      - les ergots que forme la broche 27 sont situés dans la partie supérieure de la lumière 25 supérieure ;
      - le doigt 22 est dans une position effacée, de déverrouillage, dans laquelle il est en dehors du trou de verrouillage, et
      - le levier 23 est dans une position de pivotement dans laquelle son extrémité supérieure est éloignée du poteau 2.
      Lorsque le manchon 5 approche de sa position de verrouillage, lesdits ergots viennent rencontrer les ailes 13 de la pièce 10, amenant le coulisseau 20 à passer de sa position de blocage à une position de déblocage, à l'encontre de la force élastique du ressort 21. Ce déplacement du coulisseau 20 libère le doigt 22, et donc le pivotement du levier 23 qui, sous l'action du ressort 24, amène ce doigt 22 à pénétrer dans le trou de verrouillage lorsque que ladite position de verrouillage est atteinte.
      Pour déverrouiller le mécanisme 1, une pression est exercée manuellement sur la partie inférieure du levier 23 de manière à faire pivoter ce levier pour le ramener dans la position montrée sur les figures 4 et 5, réalisant de cette manière d'extraction du doigt 22 hors du trou de verrouillage et le retour du coulisseau 20 dans sa position de blocage montrée sur les figures 4 et 5, sous l'action du ressort 21.
      Comme cela apparaît de ce qui précède, l'invention fournit un mécanisme de déploiement d'une armature, notamment d'une armature de tente, et de maintien de cette armature en position déployée, présentant les avantages déterminants de ne pas nécessiter l'exercice d'efforts substantiels pour le déploiement de la tente, en particulier de ne pas requérir, lors du déploiement, l'emploi des deux mains d'un utilisateur, et de faciliter l'amenée d'un manchon 5 en position de verrouillage nonobstant la résistance à ce coulissement généré par la mise en tension de la toile de tente.
      Il va de soi que l'invention n'est pas limitée à la forme de réalisation décrite ci-dessus à titre d'exemple mais qu'elle s'étend à toutes les formes de réalisations couvertes par les revendications ci-annexées.

## Revendications

1. Mécanisme (1) de déploiement d'une armature, notamment d'une armature de tente, et de maintien de cette armature en position déployée, ladite armature comprenant au moins un poteau (2) et un manchon (5) coulissant le long de ce poteau (2), ce manchon (5) étant destiné à être immobilisé par rapport au poteau (2) dans une position de verrouillage par enclenchement d'un doigt de verrouillage (22) dans un trou de verrouillage correspondant ;
**caractérisé en ce qu'**il comprend :
- un coulisseau (20) associé à un ressort (21), mobile entre une position normale de blocage, dans laquelle il maintient le doigt de verrouillage (22) dans une position de déverrouillage, et une position de déblocage, dans laquelle il libère ce doigt (22), lui permettant de venir dans sa position de verrouillage ;
- des moyens (13, 27) de manoeuvre automatique du coulisseau (20) de ladite position de blocage à ladite position de déblocage lorsque le manchon (5) approche de sa position de position de verrouillage, et
- des moyens (21, 23) de déverrouillage du manchon (5), permettant d'amener le doigt (22) dans ladite position de déverrouillage de ce doigt et permettant le retour automatique du coulisseau (20) en position de blocage.

2. Mécanisme (1) selon la revendication 1, **caractérisé en ce que** le coulisseau (20) est mobile selon une direction parallèle à la direction de coulissement du manchon (5) le long de ce poteau (2).

3. Mécanisme (1) selon la revendication 1 ou la revendication 2, **caractérisé en ce que** lesdits moyens de manoeuvre comprennent un ergot (27) solidaire du coulisseau (20) et une paroi (13) rencontrant cet ergot (27) lorsque le manchon (5) approche de sa position de verrouillage.

4. Mécanisme (1) selon l'une des revendications 1 à 3, **caractérisé en ce que** les moyens de déverrouillage du manchon (5) comprennent un levier (23) relié au doigt de verrouillage (22) et un ressort (24) agissant sur ce levier (23), le ressort (24) sollicitant le levier (23) de telle sorte qu'il tende à amener le doigt (22) vers la position de verrouillage de ce doigt (22), et le levier (23) pouvant être actionné pour, à l'encontre de la force élastique de ce ressort (24), ramener ce doigt (22) dans ladite position de déverrouillage du doigt.

5. Mécanisme (1) selon la revendication 3 ou la revendication 4,
**caractérisé en ce que :**
- le coulisseau (20) et le doigt de verrouillage (22) sont montés sur le manchon (5), ce coulisseau (20) venant, dans ladite position de blocage, recouvrir l'extrémité du doigt (22) destinée à être engagée dans le trou de verrouillage ;
- le coulisseau (20) comprend ledit ergot (27), faisant saillie latéralement du manchon (5), et
- le poteau (2) comprend la paroi (13) d'actionnement de cet ergot (27), que l'ergot (27) vient rencontrer lorsque le manchon (5) approche de ladite position de verrouillage.

6. Mécanisme (1) selon la revendication 5, **caractérisé en ce que** :
- le manchon (5) forme une cage (15) propre à recevoir le coulisseau (20) et le ressort (21) d'actionnement de ce coulisseau (20) ;
- ledit ergot est formé par une broche (27) pouvant être chassée au travers d'un trou que comprend le coulisseau (20) et être engagée au travers d'une lumière (25) aménagée latéralement dans une paroi de la cage (15), cette broche (27) ayant une longueur telle qu'elle fait saillie au-delà de cette cage (15) ;
- la cage (15) est prolongée par un canon (16) supérieur recevant le doigt de verrouillage (22) ; et
- ledit levier (23) est monté pivotant sur la cage (15), le ressort (24) associé à ce levier (23) prenant appui contre la cage (15), d'une part, et contre le levier (23), d'autre part.

7. Mécanisme (1) selon l'une des revendications 1 à 6, **caractérisé en ce que** ladite armature comporte une toile (100) et **en ce que** le poteau (2) comprend un bossage (12) faisant saillie radialement sur son côté le long duquel s'étend cette toile (100), ce bossage (12) permettant d'écarter la toile (100) par rapport au manchon (5) lorsque la toile est tendue, c'est-à-dire lorsque le manchon (5) arrive à proximité de sa position de verrouillage.

8. Mécanisme (1) selon les revendications 5 et 7, **caractérisé en ce que** le poteau (2) comporte un manchon (10) supérieur formant ledit bossage (12) et formant ladite paroi (13) d'actionnement du coulisseau (20).
